# EUROPÄISCHE PATENTSCHRIFT

(11) **EP 1 442 189 B1**
(45) Veröffentlichungstag und Bekanntmachung des Hinweises auf die Patenterteilung: **30.05.2007**
(21) Anmeldenummer: 02787341.3
(22) Anmeldetag: 08.10.2002
(51) Int. Cl.: E05F 15/00, H01H 3/14

(54) **VORRICHTUNG ZUM ÖFFNEN UND SCHLIESSEN EINES BEWEGLICHEN TEILS**
DEVICE FOR OPENING AND CLOSING A MOBILE ELEMENT
DISPOSITIF D'OUVERTURE ET DE FERMETURE D'UN ELEMENT MOBILE

(30) Priorität: 23.10.2001 DE 10151556
(43) Veröffentlichungstag der Anmeldung: 04.08.2004
(73) Patentinhaber: ROBERT BOSCH GMBH, 70442 Stuttgart (DE)
(72) Erfinder: NEUBAUER, Achim, 76547 Sinzheim-Vormberg (DE); BOLZ, Martin-Peter, 77815 Buehl (DE); MOENCH, Jochen, 76547 Sinzheim (DE); HERRMANN, Falk, Palo Alto, CA 94304 (US)
(86) Internationale Anmeldenummer: PCT/DE2002/003480
(87) Internationale Veröffentlichungsnummer: WO 2003/038221

(56) Entgegenhaltungen:
- DE-A- 3 715 871
- GB-A- 2 300 732
- US-A- 4 943 757
- US-A1- 2002 130 673
- US-B1- 6 281 455
- US-B1- 6 297 579

## Beschreibung

### Stand der Technik

Die Erfindung betrifft eine Vorrichtung zum Öffnen und Schließen eines beweglichen Teils nach der Gattung des unabhängigen Anspruchs.

Mit der DE 199 13 106 C1 ist ein Einklemmschutz mit einem Hohlprofil für eine kraftbetätigte Schließeinrichtung bekannt geworden, bei der eine als Hohlprofil ausgeformte Klemmleiste entlang eines Rahmen, beispielsweise einer Schiebedachöffnung, angeordnet ist. Das Hohlprofil weist zwei zueinander beabstandete, elektrisch leitfähige Bereiche auf, deren Kontakt einen Schaltvorgang zum Ansteuern des Motors der Schließeinrichtung auslöst. Dabei ist die Herstellung eines solchen Profils recht aufwendig und in der Anwendung ist ein solches System anfällig für Fehlauslösungen, verursacht durch eine andauernde Verformung der elektrisch leitfähigen Bereiche.

Mit der US 4,943,757 ist ein Einklemmschutzsystem für ein Fenster eines Kraftfahrzeugs bekannt geworden. Dabei wird eine Fensterscheibe motorisch gegen den Anschlag des Fensterrahmens bewegt. In der Dichtungslippe des Fensterrahmens ist hierbei ein piezoelektrisches Kabel integriert, das als Einklemmschutzsensor dient. Dabei wird ein elektrischer Impuls generiert, sobald ein isolierendes Polymer zwischen zwei elektrischen Leitern zusammengedrückt wird. Sobald ein Einklemmfall detektiert wird, wird die sich schließende Fensterscheibe in ihrer Bewegungsrichtung umgekehrt.

### Vorteile der Erfindung

Die erfindungsgemäße Vorrichtung mit den Merkmalen des Anspruchs 1 hat den Vorteil, dass das hochdehnbare, elektroaktive Polymer(EAP)-Material schon beim Ausüben eines geringeren Druckes auf dasselbe zuverlässig eine leicht messbare Spannungsänderung an den an das EAP-Material angelegten Elektroden hervorruft. Der Aufbau des Einklemmschutzsensors ist dabei sehr einfach und störungsunempfindlich, da das System auf den elektroaktiven Materialeigenschaften des EAP-Materials basiert. Außerdem sind EAP-Materialien günstig in der Herstellung und Verarbeitung, so dass erfindungsgemäß ein äußerst kostengünstiger und zuverlässiger Einklemmschutz mit verschiedenen geometrischen Sensor-Formen möglich ist.

Durch die in den Unteransprüchen aufgeführten Merkmale sind vorteilhafte Weiterbildungen der erfindungsgemäßen Vorrichtung möglich. Die elektroaktiven Eigenschaften des EAP-Materials beruhen dabei auf einer effektiven Verlängerung oder Ausrichtung der Polymerketten durch eine entsprechende äußere Verformung des EAP-Materials. In Abhängigkeit der auf das EAP-Material einwirkenden Kraft und der Anordnung der Elektroden an dem EAP-Material wird dann eine Spannungserhöhung oder eine Spannungserniedrigung hervorgerufen.

Besonders günstig ist es, das EAP-Material in dünne Schichten einer Dicke von beispielsweise 1-100 Mikrometer zu formen, da hier, insbesondere bei senkrechter Krafteinwirkung auf dieselbe bereits bei geringer äußerer Kraft eine Dehnung des EAP-Materials um bis zu 300 %, und damit eine entsprechend hohe Spannungsänderung erzeugt wird. Die dünn ausgeformten Schichten lassen sich auch besonders einfach entlang der Kante des Teils oder des Rahmenprofils, beispielsweise auf oder innerhalb einer Dichtungslippe, anordnen.

Charakteristisch für EAP-Materialien ist eine Spannungsänderung gemäß der Formel$U = t * \cdot ( p / ϵr * ϵ ⁢ 0 ) , .$

Die Größenordnung der Spannungsänderung kann dadurch recht vorteilhaft durch die Wahl der Dicke t des EAP-Materials vorgegeben werden.

Werden mehrere, jeweils mit Elektroden bestückte EAP-Schichten übereinander angeordnet und quasi in Reihe geschaltet, summieren sich die einzelnen Spannungsänderungen auf, wodurch aufgrund des höheren Meßsignals eine einfachere Signalauswertung ermöglicht wird.

Vorteilhaft ist es, die mindestens eine EAP-Schicht in etwa senkrecht zur erwarteten Einklemmkraft anzuordnen, da hierdurch die größtmögliche Materialverformung, und damit eine maximale Spannungsänderung erzielt wird.

Alternativ sind aber auch Anordnungen vorstellbar, bei denen mehrere EAP-Schichten näherungsweise parallel zur Verstellebene des Teils angeordnet sind. Die Einklemmkraft wirkt dann näherungsweise parallel zu den EAP-Schichten und verändert deren Flächenausdehnung, die mit einer Änderung der Dicke der Schichten korreliert ist. Die Elektroden können hierbei sowohl zwischen den EAP-Schichten als auch an den Stirnseiten der EAP-Schichten angeordnet sein.

Werden eine oder mehrere EAP-Schichten - optional auch mit dazwischenliegenden Isolierschichten - als Rolle aufgewickelt, so kann diese Anordnung alle Kräfte in der Ebene senkrecht zu der Rolle in gleicher Weise detektieren. Eine solche Rolle kann deshalb besonders günstig entlang der Dichtung eines Rahmen angeordnet werden.

Bei einer solchen Anordnung der Rolle näherungsweise parallel zur Kante des Teils oder dem Rahmen sind die Elektroden günstigerweise als Schichten zwischen den aufgewickelten EAP-Schichten ausgebildet. Alternativ können die Elektroden aber auch an den Stirnseiten einer solchen Rolle oder Röhre angeordnet sein, dies ist besonders vorteilhaft für eine Unterteilung des Einklemmschutzsensors entlang der Kante oder des Rahmenprofils, um ein Hindernis ortsaufgelöst detektieren zu können.

Von Vorteil ist die Anordnung der mindestens einen EAP-Schicht unmittelbar über oder unter einer Lochbandmatrix. Mit dieser Matrix werden räumlich feste Stützstellen geschaffen, wobei sich die EAP-Schicht aufgrund einer angelegten Grundspannung durch die Löcher der Lochbandmatrix wölbt. Dadurch ist gewährleistet, dass auch beim Auftreten von relativ kleinen Hindernissen eine ausreichende Verformung der EAP-Schicht auftritt, da bei dieser Anordnung eine lokale Krafteinwirkung nicht über einen großen Bereich der EAP-Schicht ausgeglichen werden kann.

Um einen räumlich flexiblen und damit auch lokal sensiblen Einklemmschutzsensor zu schaffen, wird mindestens eine der Elektroden räumlich strukturiert. Besonders günstig ist hierbei, wenn die Elektrode entlang der Kante des Teils oder dem Rahmen eine hohe Flexibilität aufweist, weil dadurch auch kleinere Hindernisse zuverlässig erfasst werden.

Wird die mindestens eine Elektrode der mindestens einen EAP-Schicht in mehrere, gegeneinander isolierte Elektroden unterteilt, kann damit in einfacher Weise ein Sensor mit Ortsauflösung, insbesondere entlang der Kante des Teils oder dem Rahmen, realisiert werden.
Dabei ist es vorteilhaft, wenn zwei Polymerfilme so beschichtet werden, dass die strukturierten Elektroden in der Mitte eingeschlosssen sind. Hierdurch wird sichergestellt, dass sich die wirksamen Elektrodenflächen ohne Justage direkt übereinander befinden. Bei Integration der typischerweise sehr schmalen Leiterbahnen im Sensor werden diese zusätzlich mechanisch geschützt.

Um eine lückenlose Sensierung eines Hindernisses zu gewährleisten, können sich die unterschiedlichen unabhängigen Sensoren, insbesondere entlang der Kante oder dem Rahmen, räumlich überlappen. Weist jeder unabhängige Sensorbereich eine eigene Elektrode auf, kann über eine angepasst vorgegebene, angelegte Grundspannung die Empfindlichkeit des Sensors örtlich individuell eingestellt werden.

Besonders günstig ist die Anordnung des Einklemmschutzsensors zwischen dem Dichtprofil und dem Rahmenprofil einer Öffnung. Dabei kann der Sensor eingeklebt, oder lediglich eingeklemmt werden, ohne dass eine konstruktive Änderung der bisherigen Dichtungs- oder Rahmenprofile notwendig ist.

Die räumlich unterteilten Elektroden können besonders günstig mittels einer Leiterplattentechnik realisiert werden, wobei die einzelnen Elektroden mit ihren zum Spannungsabgriff führenden Leiterbahnen als dünne Schicht auf einer dünnen, flexiblen Leiterplattenfolie angeordnet sind.
Die wechselseitige Nutzung von Sensor-Ober- und -Unterseite zur Leiterbahnführung erlaubt eine besonders platzsparende Ausführung des Sensors .

Fertigungstechnisch günstig ist es, den Einklemmschutzsensor mit einer Folie am Rahmen- oder Dichtprofil zu befestigen, wobei auf der Folie vorzugsweise die Leiterbahnen für die Anschlüsse der Elektroden angeordnet sind. Diese Methode ermöglicht eine räumlich feine Unterteilung des Sensors in Bereiche mit unabhängigen Elektrodenpaaren.

Da die EAP-Materialien sehr ähnliche Eigenschaften wie die Werkstoffe eines Dichtprofils besitzen, lassen sich die EAP-Schichten besonders günstig in das Dichtprofil integrieren und in einem Arbeitsgang mit demselben, beispielsweise mittels Koextrudieren oder Mehrkomponenten-Spritzgießen herstellen.

Das Aufbringen der EAP-Schicht auf das Dichtprofil in Form eines Lackes oder mittels Aufkleben ist ebenfalls eine kostengünstige Alternative. Auch derart hergestellte Einklemmschutzsensoren sind aufgrund der gummiähnlichen Eigenschaften der EAP-Materialien sehr strapazierfähig gegenüber mechanischer Beanspruchung, auch über einen großen Temperaturbereich von -50°C bis 200°C.

Durch eine Anordnung der mindestens einen EAP-Schicht halbkreisförmig um das eine Ende des Rahmenprofils können auch Einklemmkräfte, die außerhalb der Bewegungsebene des Teils auf das Dichtprofil einwirken, sicher sensiert werden.

Aufgrund der räumlichen Auflösung des Einklemmschutzsensors entlang der Kante oder dem Rahmen können einfacherweise Bereiche unterschiedlicher Empfindlichkeit vorgegeben werden, die bestimmten Kantenabschnitten des Teils angepasst sind. Dabei kann die geometrische Form des Teils und des entsprechenden Rahmens berücksichtigt werden, durch die von der Schließrichtung abweichende Einklemmkraftkomponenten verursacht werden.

Die Empfindlichkeit der einzelnen Sensorbereiche kann vorteilhafter Weise durch das Anlegen einer individuell angepassten Arbeitsspannung an die Elektroden der entsprechenden Bereiche realisiert werden.

Da die bei EAP-Materialien anliegenden Spannungen typischerweise im kV-Bereich liegen, werden die Signale der Elektroden einem DC/DC-Wandler zugeführt, der Teil einer Auswertevorrichtung in einem Steuergerät des Einklemmschutzsensors ist.

### Zeichnung

In den Zeichnungen sind Ausführungsbeispiele einer erfindungsgemäßen Vorrichtung dargestellt. Es zeigen
Figur 1 eine Anordnung eines Einklemmschutzsensors an einem Kraftfahrzeugseitenfenster,
Figur 2a bis 2c das Funktionsprinzip der erfindungsgemäßen Vorrichtung,
Figur 3 und Figur 4a bis 4c verschiedene Ausführungsbeispiele eines erfindungsgemäßen Einklemmschutzsensors,
Figur 5 ein weiteres Ausführungsbeispiel mit einer Lochbandmatrix,
Figur 6 und 7 verschiedene Ausführungsformen von Elektroden einer erfindungsgemäßen Vorrichtung und
Figur 8 und Figur 9 weitere Anordnungsmöglichkeiten des Einklemmschutzsensors an einem Rahmenprofil gemäß Figur 1.

### Beschreibung der Ausführungsbeispiele

In Figur 1 ist ein Seitenfenster eines Kraftfahrzeugs dargestellt, wobei zwischen einer Fensterscheibe 10 als bewegliches Teil 10 und einem eine Fensteröffnung 11 umschließendes Rahmenprofil 12 über die gesamte Länge desselben ein Einklemmschutzsensor 14 angeordnet ist. Der Einklemmschutzsensor 14 ist beispielsweise in ein Dichtprofil 16 integriert und in verschiedene Bereiche 18, entsprechend der Form der Scheibe 10, unterteilt. Die Scheibe 10 weist eine Kante 20 auf, die im wesentlichen parallel zum Rahmenprofil 12 verläuft. Beim Schließen des Teils 10 tritt eine Schließkraft 22 auf, deren Komponente senkrecht zur Kante 20 des Teils 10 in den verschiedenen Bereichen 18 unterschiedlich groß sein kann. Befindet sich im Verstellweg zwischen dem Teil 10 und dem Rahmenprofil 12 ein Hindernis 24, wird beim Schließen ein Druck auf den Einklemmschutzsensor 14 ausgeübt, und ein Signal an eine Steuereinheit 26 der Schließvorrichtung weitergeleitet. Wird dabei ein voreingestellter Schwellwert der Schließkraft 22 überschritten, erhält der Motor 21 einen Steuerbefehl, um das Teil 10 zu stoppen oder dessen Bewegungsrichtung zu reversieren.

Figur 2a bis 2c zeigt einen schematischen Querschnitt eines Einklemmschutzsensors 14, der mehrere elektroaktive Polymer(EAP)-Schichten aufweist. Als EAP-Material wird beispielsweise Polyuretan PT6100S , Fluorelastomer LaurenL143HC, Polybutädien Aldrich PBD, Fluorsilikon 730 oder Silikon Sylgard 186 verwendet. EAP-Materialien haben die besondere Eigenschaft, dass sich aufgrund ihrer Elektrostriktion bei einer äußeren Verformung die effektive Länge der elektroaktiven, dielektrischen Polymerketten ändert. Diese Längenänderung bewirkt eine Spannungsänderung an den an die EAP-Schichten angeordneten Elektroden 28. In Figur 2a ist auf einen Gummi eines Dichtprofils 16 eine erste EAP-Schicht 30 zwischen zwei Elektroden-Schichten 28 angeordnet. Über diesem ersten Elektroden/EAP-Paket ist getrennt durch eine Isolationsschicht 32 eine weitere Schichtfolge Elektrode, EAP-Schicht, Elektrode angeordnet. Die beiden Elektroden 34 werden auf Masse gelegt und an die beiden anderen Elektroden 36 jeweils eine positive Spannung angelegt. Die Dicke 38 der EAP-Schicht 30 beträgt beispielsweise zwischen 1 und 100 Mikrometer. Je dünner diese Schicht ausgebildet ist, umso stärker lässt sie sich dehnen, wodurch die Empfindlichkeit des Einklemmschutzes erhöht wird.

Figur 2b zeigt die Verformung der EAP-Schichten 30 aufgrund eines eingeklemmten Hindernisses 24. Die Einklemmkraft 22 bewirkt eine Verlängerung der EAP-Schichten 30 entlang des Dichtprofils 16. Dabei erfahren die EAP-Schichten 30 eine Querkontraktion, wodurch sich ihre Dicke 38 verringert. Dies führt zu einer Spannungsänderung zwischen den beiden Elektrodenpaaren 34, 36, die einer bestimmten Krafteinwirkung auf den Einklemmschutzsensor 14 entspricht. Die Spannungsänderung wird im Steuergerät 26 gemessen und mit einem Grenzwert verglichen, bei dessen Über- oder Unterschreiten der Motor 21 gestoppt oder reversiert wird. Die Spannungsänderung erfolgt dabei gemäß der Formel $U = t * √ \left(p/ϵr*ϵ⁢0\right) ,$
wobei die hervorgerufene Spannungsänderung direkt proportional zu t, der Dicke 38 der EAP-Schicht 30 ist. Der durch die Einklemmkraft 22 eines Hindernisses 24 generierte Druck P und die dielektrischen Materialeigenschaften εᵣ und ε₀ beeinflussen die Spannungsänderung lediglich als Faktor unter der Wurzel.

In Figur 2c ist der Einklemmschutzsensor 14 in einem Hohlraum 39 des Dichtprofils 16 angeordnet, der sich in etwa parallel zur Kante 20 erstreckt.

In Figur 3 ist eine alternative Ausführung des Einklemmschutzsensors 14 dargestellt. Auch hier ist eine EAP-Schicht 30 zwischen zwei flächigen Elektroden 28 angeordnet, wobei rechts im Bild vier EAP-Schichten 30 mit dazwischenliegenden Elektroden 28 zu einem Paket zusammengefasst sind. Die Schließkraft 22 wirkt hier aber nicht senkrecht zu den EAP-Schichten 30 und den Elektroden 28, sondern in der Schichtebene der EAP-Schichten 30. Diese Krafteinwirkung bewirkt ebenfalls eine Formveränderung der EAP-Schichten 30, die zu einer Verdickung derselben führt.

An den zwischen den EAP-Schichten 30 angeordneten Elektroden 28 wird wiederum eine Spannungsänderung abgegriffen, die mit der Schließkraft 22 korreliert ist. Bei dieser Ausführung des Einklemmschutzsensors 14 sind die EAP-Schichten 30 zwischen dem Rahmenprofil 12 und der Scheibe 10 in etea parallel zu deren Bewegungsrichtung angeordnet. Die Addition der einzelnen Spannungsänderungen führt auf einfache Weise zu einer Erhöhung des Messsignals bei Verwendung mehrere EAP-Schichten 30.

In einem weiteren Ausführungsbeispiel gemäß Figur 4 wird eine Schichtfolge Elektrode 28, EAP-Schicht 30, Elektrode 28, EAP-Schicht 30 um einen Wickelkern 40 zu einer Rolle 42 aufgewickelt, wobei sich diese axial näherungsweise parallel zur Kante 20 erstreckt. Beim Schließen des Teils 10 erfährt der Einklemmschutzsensor 14 eine radiale Krafteinwirkung, sobald ein Hindernis 24 auf denselben drückt. Dabei werden die EAP-Schichten 30 - zumindest diejenigen Schichten senkrecht zur Schließkraft - derart zusammengedrückt, dass sich die Dicke 38 der EAP-Schichten 30 verringert. Dies führt ebenfalls zu einer aufsummierten Spannungsänderung, die an den beiden Elektroden 28 abgegriffen wird.

In Figur 4b ist eine EAP-Schicht 30 ebenfalls mit dazwischenliegenden Elektroden 34, 36 analog zu Figur 4a aufgewickelt, jedoch ist in dieser Anordnung die Krafteinwirkung in axialer Richtung zur Rolle 42. Dabei sind mehrere Rollen 42 mit ihrer Achse näherungsweise in der Scheibenebene und in etwa senkrecht zur Kante 20 angeordnet, wobei eine axiale Längenänderung der Rolle 42 eine Änderung - in diesem Fall eine Vergrößerung - der Dicke 38 der EAP-Schichten 30 bewirkt.

Figur 4c zeigt eine weitere Variation, bei der die EAP-Schicht 30 als einfaches Röhrchen 44 geformt ist, wobei die Elektroden 34, 36 jeweils an den beiden axialen Enden des Röhrchens 44 angeordnet sind. Die Krafteinwirkung erfolgt hier entsprechend Figur 4b ebenfalls axial, wodurch sich ebenfalls die Dicke 38 der EAP-Schicht 30 verändert. Durch die Elektrodenanordnung wird hierbei nicht die Spannungsänderung über die Dicke 38 der EAP-Schicht 30, sondern über deren axiale Ausdehnung gemessen.

In Figur 5 ist eine weitere Ausführungsform des Einklemmschutzsensors 14 gemäß der Anordnung in Figur 2 dargestellt. Dabei ist eine zwischen zwei Elektroden 34, 36 eingebettete EAP-Schicht 30 über einer Lochbandmatrix 46 angeordnet. Zwischen den einzelnen Löchern 48 des sich in etwa parallel zur Kante 20 erstreckenden Lochbandes 46 befinden sich Stützstellen 50, an denen die EAP-Schicht 30 aufgehängt ist. Die Lochbandmatrix 46 stellt ein räumlich fixiertes Gerüst dar, durch dessen Löcher 48 sich, bei an die Elektroden 34, 36 angelegter Spannung, die EAP-Schicht 30 mitsamt den Elektroden 34, 36 hindurch ausdehnt. Die Lochbandmatrix 46 ist mitsamt der Elektroden 34, 36 und der EAP-Schicht 30 in ein Dichtungsprofil 16 integriert oder direkt mittels Mehrkomponenten-Spritzgießen einstückig mit diesem hergestellt. Durch die räumlich fixierten Stütztstellen 50 bewirken auch kleine Hindernisse 24 eine relativ starke Verformung der EAP-Schicht 30, da diese bis zur Ebene 52 der Lochbandmatrix 46 durch die Löcher 48 zurückgedrängt wird. Dies bewirkt eine Spannungsänderung zwischen den anliegenden Elektroden 34, 36, die zur Auslösung der Einklemmschutzfunktion ausgewertet wird.

In Figur 6 ist ein Einklemmschutzsensor 14 mit einer und mit zwei EAP-Schichten 30 dargestellt, wobei jeweils eine Elektrode 56 eine Strukturierung aufweist. Die Elektrode 56 ist entlang der Kante 20 oder dem Rahmenprofil 16 in kleine Abschnitte unterteilt, die durch flexible Verbindungsstücke 54 miteinander verbunden sind. Die strukturierte Elektrode 56 ist als integrierte Schicht ausgebildet und kann verschiedene geometrische Formen aufweisen. Eine solche, auf oder zwischen EAP-Schichten angeordnete, Elektrode 56 ist auch bei einstückiger Ausbildung sehr flexibel und außerordentlich dehnbar und dadurch sehr verschleißbeständig.

Figur 7 zeigt ein Ausführungsbeispiel eines Sensors 14 mit einer einstückigen, unstrukturierten Grundelektrode 34 und einer darauf angeordneten EAP-Schicht 30. Auf dieser wiederum ist eine strukturierte Elektrode 56 als integrierte Schicht angeordnet, wobei die einzelnen Elektrodenabschnitte 58 gegeneinander isoliert sind. Die einzelnen Elektrodenabschnitte 58 weisen zur Kontaktierung Leiterbahnen 62 auf, die ebenfalls Bestandteil der integrierten Schicht sind. Die Elektrodenabschnitte 58 sind vorzugsweise in Richtung 20' der Kante 20 unterteilt, um lokal die Empfindlichkeit des Einklemmschutzsensors 14 zu erhöhen oder aber auch, um eine Einteilung in Bereiche 18 entsprechend der Scheibenkontur gemäß Figur 1 zu realisieren. Wird die Grundelektrode 34 mit Masse verbunden, kann jedem einzelnen Elektrodenabschnitt 58 eine individuelle Grundspannung für den jeweiligen Elektrodenabschnitt 58 - oder entsprechend den Sensorbereichen 18 - zugeordnet werden. Dadurch kann für jeden Abschnitt 58 beziehungsweise Bereich 18 eine unterschiedliche Empfindlichkeit des Sensors 14 eingestellt werden. Alternativ kann eine solche lokale Empfindlichkeit auch über unterschiedliche Schwellwerte der Spannungsänderung eingestellt werden.

Figur 8 zeigt einen Querschnitt durch ein Rahmenprofil 12 mit einem Dichtprofil 16. Die zwischen zwei Elektrodenschichten 28 angeordnete EAP-Schicht 30 ist kreisförmig um ein freies Ende 60 des Rahmenprofils 12 zwischen diesem und dem Dichtprofil 16 angeordnet. Durch die halbkreisförmige Ausformung des Einklemmschutzsensors 14 in einer Ebene in etwa senkrecht zur Kante 20 können auch Einklemmkräfte 22 außerhalb der Bewegungsebene des Teils 10 detektiert werden, wobei vor allem der innere Bereich 15 des Einklemmschutzsensors 14 zur Scheibe 10 hin für das rechtzeitige Erkennen eines Hindernisses 24 entscheidend ist. Der Einklemmschutzsensor 14 wird bei dieser Anordnung auf das freie Ende 60 des Dichtprofils 12 aufgeklebt, kann aber auch lediglich in das Dichtprofil 16 vor dessen Montage eingelegt und gegen das freie Ende 60 gedrückt werden.

In Figur 9 wird der Einklemmschutzsensor 14 an einem freien Ende 60 des Rahmenprofils 12 mittels einer Folie 64 fixiert, die die Leiterbahnen 62 für die einzelnen Elektrodenabschnitt 58 trägt. Ist die gesamte Länge des Einklemmschutzsensors 14 in viele Abschnitte 58 unterteilt, so ist für die Vielzahl der Elektrodenanschlüsse eine große Fläche erforderlich, um die Leiterbahnen 62 entlang dem Rahmenprofil 12 einer Spannungsquelle zuzuführen. Hierzu dient die flexible Leiterplattenfolie 64, die sich über den gesamten Bereich zwischen der Außenseite 66 des Dichtprofils 12 und dem Dichtprofil 16 erstreckt. Die EAP-Schichten 30 und die dazugehörigen Elektroden 28 sind dabei vorzugsweise integraler Bestandteil der Leiterplattenfolie 64. Die Leiterplattenfolie 64 mit den Leiterbahnen 62 ist entweder am Dichtprofil 16 festgeklebt oder lediglich zwischen Dichtprofil 16 und Rahmenprofil 12 eingepresst. Die Kontaktbahnen 62 werden vorzugsweise einer Steuereinheit 26 zugeführt, in der die angelegten Spannungen im kV-Bereich mittels eines DC/DC-Wandlers für die Weiterverarbeitung in der Auswerteelektronik transformiert werden. An den Elektroden 28 treten Ströme in der Größenordnung 0,5 mA auf, so dass auch hohe Spannungen keine Gefährdung für Personen darstellen. Die lokale Längenänderung der EAP-Schicht 30 um bis zu 300% erfolgt entsprechend der Schließgeschwindigkeit des Teils 10. Die Reaktionszeit der Elektrostriktion, das heißt das Generieren einer Spannungsänderung bei einer angelegten Arbeitsspannung, erfolgt im Bereich von Millisekunden bis Mikrosekunden. Die Elektrostriktion lässt sich auch mit dem Modell eines Kondensators darstellen, wobei als Dielektrikum das EAP-Material zwischen zwei ebenen Elektrodenplatten angeordnet ist. Durch die äußere Verformung treten Impedanzänderungen des Systems auf, da sich die effektive Länge der Polymerketten beziehungsweise die Orientierung der inneren Dipole im angelegten elektrischen Feld ändert. Die mehrfach aufeinandergestapelten EAP-Schichten können quasi in Reihe geschaltet werden, um das Messsignal zu erhöhen. Je dünner die EAP-Filme appliziert werden können, desto geringer werden die Stromverluste durch Wärmeabgabe der Elektroden. Durch das Einschließen der strukturierten Elektrode 56 zwischen zwei EAP-Schichten wird sichergestellt, dass sich die wirksamen Elektrodenflächen ohne Justage direkt übereinander befinden. Bei der Integration der typischerweise sehr schmalen Leiterbahnen 62 in den Sensor werden diese zusätzlich mechanisch geschützt. Bei der Herstellung der EAP-Schichten 30 ist auf eine homogene Schichtdicke 38 derselben zu achten, da sonst kein konstantes, homogenes elektrisches Feld angelegt werden kann. Da das Sensormaterial sehr ähnliche mechanische Eigenschaften aufweist wie das Material des Dichtungsprofils 16, werden Delaminationen zwischen Sensor 14 und Gummi minimiert. Dies gilt für einen Temperaturbereich von -50 bis 200°C, der die Anwendung im Kfz-Bereich vollständig abdeckt. Daher kann die erfindungsgemäße Ausführung des Einklemmschutzsensors 14 auch in einfacher Form als Lack auf das Dichtprofil 16 aufgetragen werden.

Denkbar ist außerdem, dass aus dem Verlauf der Impedanzänderungen auch beispielsweise auf die Größe des eingeklemmten Objekts 24 geschlossen werden und somit auch abhängig von der Objektgröße der auslösende Schwellwert festgelegt werden kann.

## Patentansprüche

1. Vorrichtung zum Öffnen und Schließen einer Öffnung (11), insbesondere an einem Fahrzeug, mittels eines motorisch angetriebenen, beweglichen Teils (10), mit einer Steuereinheit (26) und einem Einklemmschutzsensor (14), der im wesentlichen entlang einer Kante (20) des Teils (10) und/oder eines die Öffnung (11) begrenzenden Rahmenprofils (12) angeordnet ist und beim Schließen des Teils (10) ein Hindernis (24) erkennt, das sich im Verstellweg des Teils (10) befindet, und ein Signal an die Steuereinheit (26) weiterleitet, um die Bewegung des Teils (10) zu stoppen oder zu reversieren, wobei der Einklemmschutzsensor (14) ein zwischen Elektroden (28, 34, 36) angeordnetes elektroaktives Polymer(EAP)-Material (30) aufweist, das bei einer Verformung eine Spannungsänderung an den Elektroden (28, 34, 3 6) bewirkt, **dadurch gekennzeichnet, dass** das elektroaktive Polymer(EAP)-Material (30) hochdehnbar ausgebildet ist, und der Einklemmschutzsensor (14) entlang der Kante (20) oder des Rahmenprofils (12) in mehrere unabhängige Bereiche (18, 58) unterteilt ist, um eine Ortsauflösung zu realisieren.

2. Vorrichtung nach Anspruch 1, **dadurch gekennzeichnet, dass** sich bei einer Verformung des EAP-Materials (30) die effektive Länge dessen Polymerketten ändert.

3. Vorrichtung nach Anspruch 1, **dadurch gekennzeichnet, dass** das EAP-Material (30) in dünnen Schichten, insbesondere einer Dicke (38) von 1 bis 100 µm ausgeformt ist.

4. Vorrichtung nach Anspruch 1, **dadurch gekennzeichnet, dass** sich an den Elektroden (28, 34, 36) eine Spannung U gemäß der Formel$U = t * ( p / ϵr * ϵ ⁢ 0 ) 1 / 2$ einstellt, wobei t die Dicke (38) der EAP-Schicht (30), εᵣ die Dieelektrizitätszahl, ε₀ die elektrische Feldkonstante und P der von dem Hindernis (24) erzeugte Druck auf die EPA-Schicht (30) darstellt.

5. Vorrichtung nach einem der Ansprüche 1 bis 4, **dadurch gekennzeichnet, dass** mehrere EAP-Schichten (30) mit dazwischen liegenden Elektroden (28, 34, 36) und/oder Isolationsschichten (32) übereinander gestapelt sind.

6. Vorrichtung nach einem der Ansprüche 1 bis 5, **dadurch gekennzeichnet, dass** der durch das Hindernis (24) erzeugte Druck überwiegend senkrecht zu den EAP-Schichten (30) wirkt.

7. Vorrichtung nach einem der Ansprüche 1 bis 5, **dadurch gekennzeichnet, dass** der durch das Hindernis (24) erzeugte Druck überwiegend parallel zu den EAP-Schichten (30) wirkt.

8. Vorrichtung nach einem der Ansprüche 1 bis 7, **dadurch gekennzeichnet, dass** die mindestens eine EAP-Schicht (30) als Röhre (44) oder als Rolle (42) ausgeformt ist.

9. Vorrichtung nach einem der Ansprüche 1 bis 8, **dadurch gekennzeichnet, dass** die Elektroden (28, 34, 36) an den Stirnseiten oder an den Mantelflächen der Röhre(42)oder der Rolle(44) angeordnet sind.

10. Vorrichtung nach einem der vorhergehenden Ansprüche, **dadurch gekennzeichnet, dass** die mindestens eine EAP-Schicht (30) über einer Lochbandmatrix (46) angeordnet ist und sich bei an die Elektroden (28, 34, 36) angelegter Spannung durch die Löcher (48) der Lochbandmatrix (46) hindurch ausdehnt.

11. Vorrichtung nach einem der vorhergehenden Ansprüche, **dadurch gekennzeichnet, dass** die mindestens eine der Elektroden (28, 34, 36, 56) räumlich strukturiert ist, insbesondere in Richtung (20') der Kante (20) leicht beweglich ausgebildet ist.

12. Vorrichtung nach einem der vorhergehenden Ansprüche, **dadurch gekennzeichnet, dass** das elektroaktive Polymer(EAP)-Material (30) als Polyurethan, Fluorelastomer, Polybutadien, Fluorsilikon oder Silikon, ausgebildet ist.

13. Vorrichtung nach einem der vorhergehenden Ansprüche, **dadurch gekennzeichnet, dass** sich die Bereiche (18, 58) des Einklemmschutzsensors (14) überlappen.

14. Vorrichtung nach einem der vorhergehenden Ansprüche, **dadurch gekennzeichnet, dass** jeder Sensorbereich (18, 58) zumindest jeweils eine eigene Elektrode (28, 34, 36, 56) aufweist.

15. Vorrichtung nach einem der vorhergehenden Ansprüche, **dadurch gekennzeichnet, dass** die einzelnen Elektroden (28, 34, 36, 56) der Sensorbereiche (18, 58) in Form einer integrierten Schicht mit Leiterbahnen (62) auf der EAP-Schicht (30) ausgeführt sind.

16. Vorrichtung nach einem der vorhergehenden Ansprüche, **dadurch gekennzeichnet, dass** der Einklemmschutzsensor (14) zwischen einem das Teil (10) umschliesenden Rahmenprofils (12) und einer in dieses eingefügeten Dichtprofil (16) angeordnet ist.

17. Vorrichtung nach einem der vorhergehenden Ansprüche, **dadurch gekennzeichnet, dass** der Einklemmschutzsensor (14) mittels einer Folie (64) fixiert ist, die Leiterbahnen (62) für die Ansteuerung der Elektroden (28, 34, 36, 56) trägt.

18. Vorrichtung nach einem der vorhergehenden Ansprüche, **dadurch gekennzeichnet, dass** der Einklemmschutzsensor (14) in das Dichtprofil (16) integriert, insbesondere mittels Koextrudieren oder Mehrkomponenten-Spritzgießen einstückig mit dem Dichtprofil (16) ausgebildet ist.

19. Vorrichtung nach einem der vorhergehenden Ansprüche, **dadurch gekennzeichnet, dass** die mindestens eine EAP-Schicht (30) in Form eines Lackes oder durch Kleben auf dem Dichtprofil (16) angeordnet ist.

20. Vorrichtung nach einem der vorhergehenden Ansprüche, **dadurch gekennzeichnet, dass** der Einklemmschutzsensor (14) halbkeisförmig um mindestens ein dem Teil (10) zugewandtes freies Ende (60) des Rahmenprofils (12) ausgeformt ist.

21. Vorrichtung nach einem der vorhergehenden Ansprüche, **dadurch gekennzeichnet, dass** der Einklemmschutzsensor (14) entlang der Kante (20) oder des Rahmenprofils (12) in Bereiche (18, 58) unterschiedlicher Empfindlichkeit unterteilt ist, denen ein der Geometrie der Kante (20) angepaßter Schwellwert der Spannungsänderung zugeordnet ist, dessen Über- oder Unterschreiten ein Stoppen oder Reversieren des Teils (10) auslöst.

22. Vorrichtung nach einem der vorhergehenden Ansprüche, **dadurch gekennzeichnet, dass** an die den einzelnen EAP-Schichten (30) oder Sensorbereichen (18, 58) zugeordneten Elektroden (28, 34, 36, 58) unterschiedliche AusgangsSpannungen angelegt werden.

23. Vorrichtung nach einem der vorhergehenden Ansprüche, **dadurch gekennzeichnet, dass** der Einklemschutzsensor (14) zur Auswertung der Spannungsänderung in der Steuereinheit (26) ein DC-DC-Wandler (27) aufweist.

## Claims

1. Device for opening and closing an opening (11), in particular on a vehicle, by means of a motor-driven, movable part (10), comprising a control unit (26) and an anti-trapping sensor (14), which is arranged essentially along an edge (20) of the part (10) and/or a frame profile (12) bounding the opening (11) and, when the part (10) is closing, identifies an obstruction (24) situated in the adjustment path of the part (10), then forwards a signal to the control unit (26) in order to stop or to reverse the movement of the part (10), the anti-trapping sensor (14) having an electroactive polymer (EAP) material (30) arranged between electrodes (28, 34, 36), which material, in the event of a deformation, brings about a voltage change at the electrodes (28, 34, 36), **characterized in that** the electroactive polymer (EAP) material (30) is embodied in highly extensible fashion, and the anti-trapping sensor (14) along the edge (20) or the frame profile (12) is subdivided into a plurality of independent regions (18, 58) in order to realize a spatial resolution.

2. Device according to Claim 1, **characterized in that** the effective length of the polymer chains of the EAP material (30) changes in the event of a deformation of said material.

3. Device according to Claim 1, **characterized in that** the EAP material (30) is shaped in thin layers, in particular having a thickness (38) of 1 to 100 µm.

4. Device according to Claim 1, **characterized in that** a voltage U is established at the electrodes (28, 34, 36) in accordance with the formula $U = t * \left(p/ϵr*ϵ⁢0\right) ⁢ 1 / 2$
where t represents the thickness (38) of the EAP layer (30), εᵣ represents the relative permittivity, ε₀ represents the electric constant and P represents the pressure generated by the obstruction (24) on the EPA layer (30).

5. Device according to one of Claims 1 to 4, **characterized in that** a plurality of EAP layers (30) with intervening electrodes (28, 34, 36) and/or insulation layers (32) are stacked one above another.

6. Device according to one of Claims 1 to 5, **characterized in that** the pressure generated by the obstruction (24) acts predominantly perpendicular to the EAP layers.

7. Device according to one of Claims 1 to 5, **characterized in that** the pressure generated by the obstruction (24) acts predominantly parallel to the EAP layers (30).

8. Device according to one of Claims 1 to 7, **characterized in that** the at least one EAP layer (30) is shaped as a tube (44) or as a roll (42).

9. Device according to one of Claims 1 to 8, **characterized in that** the electrodes (28, 34, 36) are arranged at the end sides or at the lateral surfaces of the tube (42) or the roll (44).

10. Device according to one of the preceding claims, **characterized in that** the at least one EAP layer (30) is arranged above a perforated tape matrix (46) and extends through the holes (48) in the perforated tape matrix (46) when a voltage is applied to the electrodes (28, 34, 36).

11. Device according to one of the preceding claims, **characterized in that** the at least one of the electrodes (28, 34, 36, 56) is spatially structured, in particular is embodied such that it is easily movable in the direction (20') of the edge (20).

12. Device according to one of the preceding claims, **characterized in that** the electroactive polymer (EAP) material (30) is embodied as polyurethane, fluoroelastomer, polybutadiene, fluorosilicone or silicone.

13. Device according to one of the preceding claims, **characterized in that** the regions (18, 58) of the anti-trapping sensor (14) overlap.

14. Device according to one of the preceding claims, **characterized in that** each sensor region (18, 58) has at least in each case one dedicated electrode (28, 34, 36, 56).

15. Device according to one of the preceding claims, **characterized in that** the individual electrodes (28, 34, 36, 56) of the sensor regions (18, 58) are embodied in the form of an integrated layer with conductor tracks (62) on the EAP layer (30).

16. Device according to one of the preceding claims, **characterized in that** the anti-trapping sensor (14) is arranged between a frame profile (12) enclosing the part (10) and a sealing profile (16) inserted into said frame profile.

17. Device according to one of the preceding claims, **characterized in that** the anti-trapping sensor (14) is fixed by means of a film (64) that carries conductor tracks (62) for the driving of the electrodes (28, 34, 36, 56).

18. Device according to one of the preceding claims, **characterized in that** the anti-trapping sensor (14) is integrated into the sealing profile (16), in particular is formed integrally with the sealing profile (16) by means of coextrusion or multicomponent injection-moulding.

19. Device according to one of the preceding claims, **characterized in that** the at least one EAP layer (30) is arranged in the form of a coating or by adhesive bonding on the sealing profile (16).

20. Device according to one of the preceding claims, **characterized in that** the anti-trapping sensor (14) is shaped in semicircular fashion around at least one free end (60) of the frame profile (12) facing the part (10).

21. Device according to one of the preceding claims, **characterized in that** the anti-trapping sensor (14) along the edge (20) or the frame profile (12) is subdivided into regions (18, 58) of different sensitivity which are assigned a threshold value of the voltage change that is adapted to the geometry of the edge (20), the overshooting or undershooting of which threshold value triggers stopping or reversing of the part (10).

22. Device according to one of the preceding claims, **characterized in that** different output voltages are applied to the electrodes (28, 34, 36, 58) assigned to the individual EAP layers (30) or sensor regions (18, 58).

23. Device according to one of the preceding claims, **characterized in that** the anti-trapping sensor (14) has a DC-DC converter (27) for the evaluation of the voltage change in the control unit (26).

## Revendications

1. Dispositif d'ouverture et de fermeture d'une ouverture (11), en particulier d'un véhicule automobile, au moyen d'un élément mobile (10) entraîné par un moteur, comprenant une unité de commande (26) et un détecteur anti-pincement (14) disposé essentiellement le long d'un bord (20) de l'élément (10) et/ou d'un profilé de cadre (12) délimitant l'ouverture (11) et qui, lors de la fermeture de l'élément (10), détecte un obstacle (24) sur le parcours de l'élément (10) et transmet un signal à l'unité de commande (26) pour stopper ou inverser le mouvement de l'élément (10), le détecteur anti-pincement (14) comprenant entre des électrodes (28, 34, 36) un matériau électro-actif (30) à base de polymère EAP qui, quand il se déforme, produit une variation de la tension sur les électrodes (28, 34, 36),
**caractérisé en ce que**
le matériau (30) polymère électro-actif EAP est hautement extensible, et le détecteur anti-pincement (14) est divisé le long du bord (20) ou du profilé de cadre (12), en plusieurs zones indépendantes (18, 58) pour réaliser une décohésion locale.

2. Dispositif selon la revendication 1,
**caractérisé en ce que**
quand le matériau EAP (30) se déforme, la longueur effective de sa chaîne de polymère varie.

3. Dispositif selon la revendication 1,
**caractérisé en ce que**
le matériau EAP (30) est moulé en couche mince présentant en particulier une épaisseur (38) de 1 à 100 µm.

4. Dispositif selon la revendication 1,
**caractérisé en ce que**
sur les électrodes (28, 34, 36) s'établit une tension U correspondant à la formule $U = t \left(p/{ϵr}_{ }*{ϵ}_{0}\right) ⁢ 1 / 2$
dans laquelle t est l'épaisseur (38) de la couche de EAP (30), εᵣ la constante diélectrique, ε₀ la constante de champ électrique et p la pression exercée sur la couche de EAP (30) par l'obstacle (24).

5. Dispositif selon une des revendications 1 à 4,
**caractérisé en ce que**
plusieurs couches de EAP (30), avec entre elles des électrodes (28, 34, 36) et/ou des couches d'isolation (32), sont empilées les unes sur les autres.

6. Dispositif selon une des revendications 1 à 5,
**caractérisé en ce que**
la pression produite par l'obstacle (24) agit principalement perpendiculairement aux couches de EAP (30).

7. Dispositif selon une des revendications 1 à 6,
**caractérisé en ce que**
la pression produite par l'obstacle (24) agit principalement parallèlement aux couches de EAP (30).

8. Dispositif selon une des revendications 1 à 7,
**caractérisé en ce qu'**
au moins une couche de EAP (30) a la forme d'un tube (44) ou d'un rouleau (42).

9. Dispositif selon une des revendications 1 à 8,
**caractérisé en ce que**
les électrodes (28, 34, 36) sont disposées sur les faces frontales ou sur la surface périphérique du tube (44) ou du rouleau (42).

10. Dispositif selon une des revendications précédentes,
**caractérisé en ce qu'**
au moins une couche de EAP (30) est disposée sur une matrice à bande perforée (46) et, quand une tension est appliquée aux électrodes (28, 34, 36), elle s'expanse à travers les trous (48) de la matrice (46).

11. Dispositif selon une des revendications précédentes,
**caractérisé en ce qu'**
au moins une des électrodes (28, 34, 36, 56) est structurée spatiale-ment et peut se déplacer facilement, en particulier selon la direction (20') du bord (20).

12. Dispositif selon une des revendications précédentes,
**caractérisé en ce que**
la matériau (30) en polymère électroactif (EAP) est constitué par un polyuréthane, un élastomère fluoré, un polybutadiène, un silicone fluoré ou par du silicone.

13. Dispositif selon une des revendications précédentes,
**caractérisé en ce que**
les zones (18, 58) du détecteur anti-pincement (14) se recouvrent.

14. Dispositif selon une des revendications précédentes,
**caractérisé en ce que**
chaque zone (18, 58) du détecteur présente au moins une électrode propre (28, 34, 36, 56).

15. Dispositif selon une des revendications précédentes,
**caractérisé en ce que**
les électrodes individuelles (28, 34, 36, 56) des zones (18, 58) du détecteur sont réalisées sur la couche de EAP (30) sous la forme d'une couche intégrée avec des pistes conductrices (62).

16. Dispositif selon une des revendications précédentes,
**caractérisé en ce que**
le détecteur anti-pincement (14) est monté entre le profilé de cadre (21) entourant l'élément (10) et un profilé d'étanchéité (16) monté sur le profilé de cadre (21).

17. Dispositif selon une des revendications précédentes,
**caractérisé en ce que**
le détecteur anti-pincement (14) est fixé par l'intermédiaire d'une pellicule (64) qui porte les pistes conductrices (62) servant à commander les électrodes (28, 34, 36, 56).

18. Dispositif selon une des revendications précédentes,
**caractérisé en ce que**
le détecteur anti-pincement (14) est intégré au profilé d'étanchéité (16), en particulier réalisé monobloc avec ce profilé par co-extrusion ou par injection à multicomposants.

19. Dispositif selon une des revendications précédentes,
**caractérisé en ce que**
la couche de EAP (30) au nombre d'une au moins, est réalisée sous la forme d'une peinture ou par collage sur le profilé d'étanchéité (16).

20. Dispositif selon une des revendications précédentes,
**caractérisé en ce que**
le détecteur anti-pincement (14) a la forme d'un demi-cercle autour de l'extrémité libre (60) du profilé de cadre (12) située en face de l'élément (10).

21. Dispositif selon une des revendications précédentes,
**caractérisé en ce que**
le détecteur anti-pincement (14), le long de l'arête (20) ou du profilé de cadre (12), est divisé en zones (18, 58) de sensibilités différentes et à chacune desquelles est affectée une valeur de seuil de la variation de tension adaptée à la géométrie du bord (20), le franchissement par le haut et par le bas de ce seuil déclenchant l'arrêt ou le mouvement inverse de l'élément (10).

22. Dispositif selon une des revendications précédentes,
**caractérisé en ce qu'**
on applique des tensions de sortie différentes aux électrodes (24, 36, 38, 58) associées aux couches individuelles de EAP (30) ou aux zones du détecteur (18, 58).

23. Dispositif selon une des revendications précédentes,
**caractérisé en ce que**
pour évaluer la variation de tension dans l'unité de commande (26), le détecteur anti-pincement (14) présente un convertisseur à courant continu (27).
